# FASCICULE DE BREVET EUROPEEN

(11) **EP 3 119 613 B1**
(45) Date de publication et mention de la délivrance du brevet: **04.09.2019**
(21) Numéro de dépôt: 15716993.9
(22) Date de dépôt: 23.03.2015
(51) Int. Cl.: B44C 1/26

(54) **ARTICLE COMPRENANT UN SUPPORT ET UN ÉLÉMENT DE MOTIF DÉCORATIF INCRUSTÉ DANS LE SUPPORT ET APPARENT**
ARTIKEL MIT EINER HALTERUNG UND IN DIE HALTERUNG EINGEBETTETES SICHTBARES ELEMENT MIT ZIERDESIGN
ITEM COMPRISING A MOUNTING AND A DECORATIVE DESIGN ELEMENT EMBEDDED IN THE MOUNTING AND VISIBLE

(30) Priorité: 21.03.2014 FR 1452421
(43) Date de publication de la demande: 25.01.2017
(73) Titulaire: Ait Gherbi, Malika, 75015 Paris (FR)
(72) Inventeur: Ait Gherbi, Malika, 75015 Paris (FR)
(74) Mandataire: Gevers & Orès
(86) Numéro de dépôt international: PCT/EP2015/056153
(87) Numéro de publication internationale: WO 2015/140354

(56) Documents cités:
- DE-A1- 19 758 496
- DE-C- 753 084
- DE-U1- 20 106 494
- FR-A1- 2 260 966
- FR-A1- 2 606 891
- US-A- 1 996 187

## Description

### Domaine de l'invention

La présente invention concerne le domaine de l'ornementation d'articles ou de pièces de toute nature par l'incrustation d'éléments de motif décoratif sur des portions de surface de ceux-ci formant support. L'invention s'applique à tout matériau susceptible de former un support qu'il soit en particulier rigide ou souple. L'élément de motif peut être une pierre, précieuse ou non, une sertissure ou plus généralement tout élément susceptible d'être incrusté dans un matériau support.

### Etat de la technique

Pour agrémenter une portion de surface de certaines pièces ou articles, on a souhaité disposer et fixer des éléments de motif décoratif. Un moyen connu consiste à coller ces éléments sur la portion de surface de la pièce, éventuellement dans une cavité ménagée dans le support. Cependant la colle peut se dégrader dans le temps ou bien la pellicule de colle peut céder lorsqu'elle être soumise à des efforts d'arrachement lors de l'utilisation de la pièce ainsi décorée. Ce mode de liaison est ainsi dans certains cas peu satisfaisant. Un autre moyen connu, lorsque le support le permet, est mécanique et consiste à réaliser un élément de vissage ou complémentaire qui est placé sur la face opposée de la portion de surface à décorer et à visser ou lier par rivetage l'élément de motif décoratif à travers le support. Outre la surépaisseur qui est créée par l'assemblage, ce mode de liaison n'est pas adapté à une large gamme d'éléments de motif. En particulier l'élément doit avoir une taille minimale pour la liaison mécanique. Les documents DE 197 58 496 A1 et FR 2 260 966 A1 décrivent tous deux un article tel que défini dans le préambule de la revendication 1 et un procédé tel que défini dans le préambule de la revendication 9.

L'invention a pour objet un nouveau moyen de liaison d'un élément de motif décoratif sur un support qui ne présente pas les inconvénients de l'art antérieur.

### Exposé de l'invention

Cet objectif de l'invention est atteint par un article selon la revendication 1 et un procédé pour réaliser un article selon la revendication 9.

L'invention porte sur un article comprenant un support et au moins un élément de motif, tel que décoratif, incrusté dans le support et apparent, le support comportant au moins une portion de surface libre, au moins une première et une deuxième épaisseurs de matière sous-jacentes à la portion de surface, un logement pour l'élément de motif étant pratiqué dans la première et la deuxième épaisseurs du support et le dit élément de motif étant disposé dans le logement. L'article de l'invention est caractérisé par le fait que l'élément de motif comprend une première partie, visible depuis la portion de surface libre du support, et une extension latérale par rapport à la première partie, ladite extension étant recouverte par la première épaisseur de matière de manière à empêcher tout déplacement de l'élément de motif hors du logement.

L'article de l'invention présente l'avantage de retenir l'élément de décor dans un logement ou une cavité ménagée dans l'épaisseur du support, le moyen de maintien de l'élément de motif étant assuré par une épaisseur de matière immédiatement sous jacente à la surface du support et constituant la couche supérieure du support.

Le matériau constituant le support dans lequel est incrusté l'élément de motif est de manière non limitative un matériau souple tel qu'une peau, une résine synthétique souple, un caoutchouc, un produit textile, le cuir, un matériau rigide ou semi rigide tel que le bois, le carrelage, le métal, le verre, une résine synthétique rigide, mais aussi peut être à base de ciment, de pierre, de plâtre. Le support peut être aussi un assemblage de ces matériaux. Les matériaux peuvent être de toute origine, végétale, animale, minérale, synthétique naturelle ou artificielle.

L'élément de motif décoratif est avantageusement une pierre, précieuse ou non, seule ou enchâssée dans une sertissure, un élément textile, un composant électronique ou tout autre élément.

Selon l'invention, ladite sertissure comprend un corps, muni de ladite extension, ledit corps contenant une pierre.

Selon un mode de réalisation avantageux, ledit corps pourra comprendre un pion d'un côté dudit corps opposé à celui contenant la pierre.

Plus généralement ledit élément de motif pourra être défini par tout élément solide, rigide ou souple, présentant une forme dans laquelle on peut distinguer une première partie définissant la partie visible lorsqu'il est monté sur le support et une deuxième partie formant une extension latérale par rapport à cette première partie.

Selon un mode réalisation avantageux, l'extension latérale de l'élément de motif forme au moins en partie une collerette.

Conformément à une autre caractéristique, le logement dans le support comprend une première partie de logement pour la première partie visible et une deuxième partie de logement pour l'extension latérale de l'élément de motif. De cette façon le logement comprend un col logeant la partie visible de l'élément de décor.

Conformément à un mode de réalisation avantageux, le support comprend au moins deux couches de matière liées entre elles formant lesdites première et deuxième épaisseurs. Le support peut comprendre un nombre plus important de couches et être constitué d'un empilement de couches liées entre elles par collage ou tout autre moyen, par exemple par couture.

L'invention porte également sur un procédé pour réaliser l'article ci-dessus. Il comprend les étapes suivantes :
- Fournir un support avec une portion de surface libre et une première épaisseur de matière sous jacente à la portion de surface et un élément de motif avec une première partie visible et une deuxième partie formant extension latérale ;
- Réaliser un logement pour l'élément de motif dans le support, ouvert sur la portion de surface libre, le logement comprenant une première partie dans la première épaisseur de matière pour la première partie de l'élément de motif et une deuxième partie dans la deuxième épaisseur pour l'extension latérale ;
- Placer l'élément de motif dans le logement de manière à ce que la première épaisseur du support recouvre la deuxième partie en forme d'extension latérale de l'élément de motif, caractérisé par ledit élément de motif étant une sertissure, ladite sertissure comprenant un corps, muni de ladite extension, ledit corps contenant une pierre.

Plus particulièrement, le support peut comprendre au moins deux couches : une première couche formant la première épaisseur et une deuxième couche formant la deuxième épaisseur, les deux couches sont liées entre elles pour immobiliser l'élément de motif dans son logement.

Le produit constituant l'élément de motif peut être liquide lorsqu'on l'introduit dans logement et rendu solide après. Par exemple, il peut s'agir de glaçons. Plus généralement il peut s'agir de produits alimentaires.

L'invention s'applique avantageusement dans le domaine du prêt-à-porter, de la joaillerie, la maroquinerie, la chaussure, la lingerie avec des matériaux support à base de cuir, de tissus, de matière plastique, de métal. L'invention s'applique aussi à la décoration des immeubles ou des meubles. Elle s'applique encore à l'automobile, l'aviation, la marine.

### Présentation des figures

D'autres caractéristiques, données et avantages de l'invention apparaîtront à la lecture de la description plus détaillée, mais non limitative, portant sur plusieurs modes de réalisations, qui suit faite en référence aux dessins annexés sur lequel
La figure 1 montre de manière schématique en coupe transversale un article de l'invention selon un premier mode de réalisation ;
La figure 2 montre de manière schématique en coupe transversale un article de l'invention selon un second mode de réalisation ;
La figure 3 montre de manière schématique en coupe transversale un article de l'invention selon un troisième mode de réalisation ;
La figure 4 montre de manière schématique en coupe transversale un article de l'invention selon un quatrième mode de réalisation ;
La figure 5 montre de manière schématique l'article vu de dessus avec diverse formes d'éléments de motif décoratifs.
La figure 6 montre des exemples de réalisation avec une couche supérieure rigide.
La figure 7 montre un exemple de réalisation d'une sertissure d'un élément de motif conforme à l'invention.
La figure 8 illustre une variante de réalisation de la figure 7.

### Description détaillée de divers modes de réalisation de l'invention

En se reportant tout d'abord à la figure 1, on voit, selon un premier mode de réalisation de l'invention, le détail d'un article comprenant un support 10 et un élément de motif décoratif 110. Le support est ici formé de trois couches de matière 11, 12, 13, par exemple un matériau souple tel que le cuir, dans lequel est incrusté l'élément décoratif 110, par exemple une sertissure qui elle-même contient une pierre. L'élément 110 est incrusté en étant logé et retenu dans un logement réalisé dans l'épaisseur du support 10.

Le support comprend une portion de surface avec une face 11a extérieure visible.

L'élément de motif 110 est conformé de manière à présenter une première partie 111 et une deuxième partie 112. La première partie 111 est visible du côté de la portion de surface 10a du support. Ici elle dépasse légèrement et forme un relief par rapport à cette face 10a. La deuxième partie 112 forme une extension latérale par rapport à la première partie 111 et n'est pas visible depuis la face 10a ; elle est recouverte par une épaisseur de matière du support 10. Ainsi, le logement 10b du support 10 comprend une première partie correspondant à la première partie 111 de l'élément 110. Le logement 10b du support comprend une deuxième partie dans laquelle est placé l'élément avec son extension latérale 112. Le support comprend une deuxième épaisseur recouvrant le côté opposé de l'élément. Cette deuxième épaisseur est formée ici par la couche 13 opposée à la face 10a. En recouvrant l'extension latérale sur les deux côtés, l'élément est bloqué en position et ne peut être détaché du support. Autrement dit, le logement 10b est défini par un passage pour la première partie 111 de l'élément de motif 110, ledit passage étant formé par la première épaisseur de matière, ici définie par les deux couches de matière 11, 12, ledit logement 10b étant en outre formé par la seconde épaisseur de matière, ici définie par la seule couche de matière 13, qui ferme ledit passage en regard de ladite extension latérale 112.

Avantageusement, les couches 11, 12, 13 formant les épaisseurs du support sont collées entre elles. Elles peuvent être liées d'une autre manière aussi.

La figure 2 montre un autre mode de réalisation de l'invention. Ici l'élément de motif 120 est une pierre taillée. La pierre est formée d'une première partie 121, visible, et d'une deuxième partie 122 à sa périphérie formant extension latérale. La pierre est ici de forme tronconique du côté de la face visible et de forme conique du côté opposé. La face tronconique de la partie supérieure constitue l'extension latérale 122 du côté supérieur et la surface à la base de la partie conique constitue l'extension latérale du côté opposé.

Le support 20 comprend un empilement de six couches, 21, 22, 23, 24, 25, 26 liées entre elles par collage par exemple avec une cavité formant un logement ajusté contenant la pierre 120. On voit ici que la couche supérieure 21 dont la face libre est la portion de surface 20a. La couche supérieure 21 recouvre l'extension latérale 122 de l'élément de motif 120. De cette façon, la couche supérieure d'une part 21 en recouvrant partiellement l'élément de motif 120 et les couches sous jacentes d'autre part 22 à 25 assurent le maintien de l'élément 120 dans l'épaisseur du support.

La figure 3 illustre un autre mode de réalisation de l'invention. Le support 30 est formé de trois couches 31, 32 et 33 superposées et liées entre elles, avec une portion de surface visible 30a correspondant à la face libre 31a de la couche supérieure 31.

L'élément de motif 130 est ici en forme de disque avec une première partie visible 131, centrale, et une deuxième partie périphérique; formant l'extension latérale 132. Le logement 30b du support contient l'élément 130 et les couches supérieures 31 et 32 recouvrent l'extension latérale 132 du côté de la face visible 30a. Le côté opposé de l'extension latérale 132 est recouvert par la couche 33. Ainsi l'élément 130 est il maintenu en place par la coopération des couches du support avec l'extension latérale 132.

La figure 4 illustre un quatrième mode de réalisation avec un support 40 formé de trois couches 41, 42, 43 et un élément de motif 140, dans le logement 40b, qui peut par exemple être une sertissure comme dans l'exemple 1. L'élément comprend une première partie 141 visible à travers la face 40a du support qui correspond à la face visible 41a de la couche supérieure 41. La première partie 141 est en relief par rapport à la face 40a. Cependant l'élément 140 reste emprisonné par l'extension latérale 142 entre les couches 41 et 42. Ici la face opposée comprend une ouverture centrale par rapport à l'élément 140.

La figure 5 illustre différentes formes d'élément de motif vu de dessus. Il peut s'agir de forme ronde carré ou autres.

La figure 6 montre deux exemples de réalisation avec une couche supérieure rigide. La couche supérieure peut être par exemple en bois. L'élément de motif décoratif 150 repose sur une couche 52, qui peut être rigide ou souple, dans laquelle on a creusé un logement. Il est maintenu en place et immobilisé par la couche supérieure 51 qui est ajourée pour laisser le passage à la partie visible 151 de l'élément 150. L'extension latérale 152 de l'élément 150 est prise en sandwich entre les deux couches 51 et 52. Sur le même dessin on a représenté un autre élément 160 en forme de disque.

La figure 7 montre un exemple d'élément de motif 110 sous la forme d'une sertissure. Cette dernière comprend un corps 113, ici en forme de douille, dans laquelle une pierre 114, en particulier une pierre précieuse ou semi-précieuse est fixée, notamment sertie. Ledit corps 113 comprend ladite extension 112 et forme avec ladite pierre 114 ladite première partie 111 de l'élément de motif.

A la figure 8, ledit corps 113 est muni d'un pion 200, situé d'un côté 202 dudit corps 113 opposé à celui contenant la pierre 114, non-représentée. Autrement dit, ladite extension 112 est située entre ledit pion 200 et la partie du corps 113 contenant la pierre 114. Ledit pion permet de renforcer le tenue dudit élément de motif dans le support, en particulier lorsque celui est de nature rigide.

Le montage de ces éléments comprend d'abord la découpe, à l'emporte pièce par exemple, de tout ou partie des différentes couches qui vont constituer le support avec les logements conformés aux éléments de motif qui y seront reçus.

Par exemple pour l'élément 110, on découpe le logement 10b dans les deux couches 11 et 12 puis on colle les deux couches ensemble pour former une épaisseur de matière. On glisse l'élément 110 dans ce logement par la face opposée à la face libre 11a de la couche 11. Une fois l'élément 110 en place on recouvre l'ensemble avec la couche 13 que l'on colle. L'extension latérale 112, à la périphérie de la première partie 11 de l'élément 110 est en prise par ces deux faces avec les deux épaisseurs de matière.

Pour la réalisation de la figure 2, on peut par exemple assembler les couches 22 à 25, creuser une cavité pour venir y loger la pointe conique de l'élément 120, de manière ajustée de préférence. Ensuite, on place la couche supérieure 21, préalablement convenablement découpée de manière à recouvrir la zone périphérique 122.

## Revendications

1. Article comprenant un support (10, 20, 30, 40, 50) et au moins un élément de motif décoratif (110, 120, 130, 140, 150, 160), incrusté dans le support, le support comportant au moins une portion de surface libre (10a, 20a, 30a, 40a), au moins une première et une deuxième épaisseurs de matière sous-jacentes à la portion de surface, un logement (10b, 20b, 30b, 40b) pour l'élément de motif étant pratiqué dans la première et la deuxième épaisseurs du support et le dit élément de motif étant disposé dans le logement, où l'élément de motif comprend une première partie (111, 121, 131, 141, 151, 161), visible depuis la portion de surface libre du support, et une extension (112, 122, 132, 142, 152, 162) latérale par rapport à la première partie, ladite extension étant recouverte par la première épaisseur de matière de manière à empêcher tout déplacement de l'élément de motif hors du logement, **caractérisé par** ledit élément de motif étant une sertissure, ladite sertissure comprenant un corps, muni de ladite extension, ledit corps contenant une pierre .

2. Article selon la revendication 1, dont le support (10, 20, 30, 40, 50) comprend au moins un matériau souple tel qu'une peau, une résine synthétique, un caoutchouc, un produit textile un cuir ou une combinaison de ces matériaux.

3. Article selon l'une des revendications précédentes dont le support (10, 20, 30, 40, 50) comprend au moins un matériau rigide ou semi rigide à base végétale, minérale ou synthétique tel que le bois, le carrelage, le métal, le verre, une résine synthétique rigide, une matière à base de ciment, de pierre, de plâtre ou une combinaison de ces matériaux.

4. Article selon la revendication 1 dans lequel ledit corps comprend un pion d'un côté dudit corps opposé à celui contenant la pierre.

5. Article selon l'une des revendications précédentes dont l'extension (112, 122, 132, 142) latérale de l'élément de motif forme au moins en partie une collerette autour de ladite première partie.

6. Article selon l'une des revendications précédentes dont le logement (10b, 20b, 30b, 40b) dans le support comprend une première partie de logement pour la première partie de l'élément de motif et une deuxième partie de logement pour l'extension latérale de l'élément de motif, l'ouverture de la première partie du logement formant un col pour le logement.

7. Article selon l'une des revendications précédentes dont le support (10, 20, 30, 40) comprend au moins deux couches (11, 12, 13 ; 21, 22, 23, 24, 25 ; 31, 32, 33 ; 41, 42, 43) de matière liées entre elles formant lesdites première et deuxième épaisseurs.

8. Article selon la revendication précédente dont les couches (11, 12, 13 ; 21, 22, 23, 24, 25 ; 31, 32, 33 ; 41, 42, 43) sont liées entre elles par collage ou par un moyen de liaison mécanique tel qu'un fil de couture.

9. Procédé pour réaliser un article selon l'une des revendications 1 à 8 comprenant les étapes suivantes :
a. Fournir un support (10, 20, 30, 40, 50) avec une portion de surface libre et une première épaisseur de matière sous jacente à la portion de surface et un élément de motif (110, 120, 130, 140, 150 , 160) avec une première partie (111, 121, 131, 141, 151, 161) visible et une deuxième partie (112, 122, 132, 142, 152, 162) formant extension latérale ;
b. Réaliser un logement (10b, 20b, 30b, 40b) pour l'élément de motif dans le support, ouvert sur la portion de surface libre, le logement comprenant une première partie dans la première épaisseur de matière pour la première partie de l'élément de motif et une deuxième partie dans la deuxième épaisseur pour l'extension latérale ;
c. Placer l'élément de motif dans le logement de manière à ce que la première épaisseur du support recouvre la deuxième partie en forme d'extension latérale de l'élément de motif, **caractérisé par** ledit élément de motif étant une sertissure, ladite sertissure comprenant un corps, muni de ladite extension, ledit corps contenant une pierre.

10. Procédé selon la revendication précédente, le support comprenant au moins deux couches une première couche formant la première épaisseur et une deuxième couche formant la deuxième épaisseur, selon lequel les deux couches sont liées entre elles pour immobiliser l'élément de motif dans son logement.

## Patentansprüche

1. Gegenstand, der einen Träger (10, 20, 30, 40, 50) und mindestens ein in den Träger eingebettetes dekoratives Musterelement (110, 120, 130, 140, 150, 160) umfasst, wobei der Träger mindestens einen freien Oberflächenabschnitt (10a, 20a, 30a, 40a) umfasst, mindestens eine erste und eine zweite Materialdicke, die unter dem Oberflächenabschnitt liegt, wobei eine Aufnahme (10b, 20b, 30b, 40b) für das Musterelement in der ersten und zweiten Dicke des Trägers ausgebildet ist und das Musterelement in der Aufnahme angeordnet ist, wobei das Musterelement einen ersten Teil (111, 121, 131, 141, 151, 161), sichtbar vom freien Oberflächenabschnitt des Trägers, und eine seitliche Fortsetzung (112, 122, 132, 142, 152, 162) bezogen auf den ersten Teil umfasst, wobei die Fortsetzung durch die erste Materialdicke überdeckt ist, um jedes Bewegen des Musterelements aus der Aufnahme zu verhindern, **dadurch gekennzeichnet, dass** es sich bei dem Musterelement um eine Fassung handelt, wobei die Fassung einen mit der Fortsetzung versehenen Körper umfasst, wobei der Körper einen Stein enthält.

2. Gegenstand nach Anspruch 1, wobei der Träger (10, 20, 30, 40, 50) mindestens ein flexibles Material wie Haut, Kunstharz, Gummi, Textilprodukt Leder oder eine Kombination dieser Materialien umfasst.

3. Gegenstand nach einem der vorstehenden Ansprüche, wobei der Träger (10, 20, 30, 40, 50) mindestens ein starres oder halbstarres Material auf pflanzlicher, mineralischer oder synthetischer Basis wie Holz, Fliesen, Metall, Glas, starres Kunstharz, zement-, stein- oder gipsbasiertes Material oder eine Kombination dieser Materialien umfasst.

4. Gegenstand nach Anspruch 1, wobei der Körper auf der einen Seite des Körpers, die der den Stein enthaltenden Seite gegenüberliegt, einen Stift umfasst.

5. Gegenstand nach einem der vorstehenden Ansprüche, wobei die seitliche Fortsetzung (112, 122, 132, 142) des Musterelements zumindest teilweise einen Kragen um den ersten Teil bildet.

6. Gegenstand nach einem der vorstehenden Ansprüche, wobei die Aufnahme (10b, 20b, 30b, 40b) im Träger einen ersten Aufnahmeteil für den ersten Teil des Musterelements und einen zweiten Aufnahmeteil für die seitliche Fortsetzung des Musterelements umfasst, wobei die Öffnung des ersten Aufnahmeteils einen Hals für die Aufnahme bildet.

7. Gegenstand nach einem der vorstehenden Ansprüche, wobei der Träger (10, 20, 30, 40) mindestens zwei Schichten (11, 12, 13; 21, 22, 23, 24, 25; 31, 32, 33; 41, 42, 43) aus miteinander verbundenen Materialien umfasst, die die erste und zweite Dicke bilden.

8. Gegenstand nach einem der vorstehenden Ansprüche, wobei die Schichten (11, 12, 13; 21, 22, 23, 24, 25; 31, 32, 33; 41, 42, 43) durch Kleben oder durch ein mechanisches Verbindungsmittel, wie beispielsweise Nähgarn, miteinander verbunden sind.

9. Verfahren zur Herstellung eines Gegenstands nach einem der Ansprüche 1 bis 8, der die folgenden Schritte umfasst:
a. Bereitstellen eines Trägers (10, 20, 30, 40, 50) mit einem freien Oberflächenabschnitt und einer ersten Materialdicke unter dem Oberflächenabschnitt und einem Musterelement (110, 120, 130, 140, 150, 160) mit einem ersten sichtbaren Teil (111, 121, 131, 141, 151, 161) und einem zweiten Teil (112, 122, 132, 142, 152, 162), der die seitliche Fortsetzung bildet;
b. Herstellen einer Aufnahme (10b, 20b, 30b, 40b) für das Musterelement im Träger, der zum freien Oberflächenabschnitt hin offen ist, wobei die Aufnahme einen ersten Teil in der ersten Materialdicke für den ersten Teil des Musterelements und einen zweiten Teil in der zweiten Dicke für die seitliche Fortsetzung umfasst;
c. Einsetzen des Musterelements in die Aufnahme, so dass die erste Dicke des Trägers den zweiten, sich seitlich fortsetzenden Teil des Musterelements überdeckt, **dadurch gekennzeichnet, dass** es sich bei dem Musterelement um eine Fassung handelt, wobei die Fassung einen mit der Fortsetzung versehenen Körper umfasst, wobei der Körper einen Stein enthält.

10. Verfahren nach dem vorstehenden Anspruch, wobei der Träger mindestens zwei Schichten umfasst, eine erste Schicht, die die erste Dicke bildet, und eine zweite Schicht, die die zweite Dicke bildet, wonach die beiden Schichten miteinander verbunden sind, um das Musterelement in seiner Aufnahme zu immobilisieren.

## Claims

1. Article comprising a mounting (10, 20, 30, 40, 50) and at least one decorative design element (110, 120, 130, 140, 150, 160), embedded in the mounting, with the mounting comprising at least one free surface portion (10a, 20a, 30a, 40a), at least one first and one second thickness of material underlying the surface portion, a recess (10b, 20b, 30b, 40b) for the design element being made in the first and second thicknesses of the mounting and said design element being arranged in the recess, where the design element comprises a first part (111, 121, 131, 141, 151, 161), visible from the free surface portion of the mounting, and a lateral extension (112, 122, 132, 142, 152, 162) relative to the first part, said extension being covered by the first thickness of material so as to prevent any movement of the design element out of the recess, **characterised by** said design element being a crimp, said crimp comprising a body, provided with said extension, said body containing a stone.

2. Article according to claim 1, of which the mounting (10, 20, 30, 40, 50) comprises at least one flexible material such as a skin, a synthetic resin, a rubber, a textile product a leather or a combination of these materials.

3. Article according to any one of the preceding claims of which the mounting (10, 20, 30, 40, 50) comprises at least one rigid or semi-rigid material with a plant, mineral or synthetic base such as wood, tiling, metal, glass, a rigid synthetic resin, a material with a cement, stone, or plaster base or a combination of these materials.

4. Article according to claim 1 wherein said body comprises a slug on one side of said body opposite the one containing the stone.

5. Article according to any one of the preceding claims of which the lateral extension (112, 122, 132, 142) of the design element forms at least partially a collar around said first part.

6. Article according to any one of the preceding claims of which the recess (10b, 20b, 30b, 40b) in the mounting comprises a first part of recess for the first part of the design element and a second part of recess for the lateral extension of the design element, with the opening of the first part of the recess forming a neck for the recess.

7. Article according to any one of the preceding claims of which the mounting (10, 20, 30, 40) comprises at least two layers (11, 12, 13; 21, 22, 23, 24, 25; 31, 32, 33; 41, 42, 43) of material linked together forming said first and second thicknesses.

8. Article according to the preceding claim of which the layers (11, 12, 13; 21, 22, 23, 24, 25; 31, 32, 33; 41, 42, 43) are linked together by gluing or by a mechanical means of connection such as a sewing thread.

9. Method for producing an item according to any of claims 1 to 8 comprising the following steps:
a. Providing a mounting (10, 20, 30, 40, 50) with a free surface portion and a first thickness of material underlying the surface portion and a design element (110, 120, 130, 140, 150, 160) with a first part (111, 121, 131, 141, 151, 161) visible and a second part (112, 122, 132, 142, 152, 162) forming a lateral extension;
b. Producing a recess (10b, 20b, 30b, 40b) for the design element in the mounting, open on the free surface portion, with the recess comprising a first part in the first thickness of material for the first part of the design element and a second part in the second thickness for the lateral extension;
c. Placing the design element in the recess in such a way that the first thickness of the mounting covers the second portion in the form of a lateral extension of the design element, **characterised by** said design element being a crimp, said crimp comprising a body, provided with said extension, said body comprising a stone.

10. Method according to the preceding claim, with the mounting comprising at least two layers of a first layer forming the first thickness and a second layer forming the second thickness, according to which the two layers are linked together in order to immobilise the design element in its recess.
